# EUROPÄISCHE PATENTSCHRIFT

(11) **EP 0 626 551 B1**
(45) Veröffentlichungstag und Bekanntmachung des Hinweises auf die Patenterteilung: **27.11.1996**
(21) Anmeldenummer: 94107923.8
(22) Anmeldetag: 24.05.1994
(51) Int. Cl.: F41A 23/20

(54) **Einrichtung zur Anordnung einer eine leichte Waffe tragenden Lafette auf dem Dach eines ungepanzerten Kraftfahrzeugs, insbesondere eines Pkws.**
Mounting of a cradle which carries a light weapon, on the roof of an unarmoured vehicle, in particular a cross-country car
Montage d'un affût, qui porte une arme légère, dans le toit d'un véhicule non-blindé, en particulier d'une voiture tout-terrain

(30) Priorität: 26.05.1993 DE 4317500
(43) Veröffentlichungstag der Anmeldung: 30.11.1994
(73) Patentinhaber: Wegmann & Co. GmbH, D-34127 Kassel (DE)
(72) Erfinder: Wallwey, Erich, D-34246 Vellmar (DE)
(74) Vertreter: Feder, Wolf-Dietrich, Dr. Dipl.-Phys.

(56) Entgegenhaltungen:
- DE-A- 2 033 501
- DE-C- 285 364
- FR-A- 2 097 659
- GB-A- 556 002
- US-A- 1 806 724
- US-A- 2 227 726
- US-A- 4 667 565

## Beschreibung

Die Erfindung betrifft ein Kraftfahrzeug mit einer Einrichtung zur Anordnung einer eine leichte Waffe tragenden Lafette auf dem Dach eines ungepanzerten Kraftfahrzeugs, insbesondere eines Pkws, sowie zum Einschwenken von Lafette und Waffe in das Fahrzeuginnere mit den Merkmalen aus dem Oberbegriff des Patentanspruchs 1.

Ein derartiges Kraftfahrzeug ist bekannt und in dem Dokument US-A-4 667 565 beschrieben. Bei der bekannten Einrichtung ist ein die Waffe tragender Drehkranz drehbar an den äußeren Enden von zwei Schwenkarmen angeordnet, welche um am Fahrzeugboden angeordnete Drehlager aus einer Stellung, in der der Drehkranz innerhalb der Lukenöffnung angeordnet ist, in eine Stellung herabgeschwenkt werden können, in welcher der Drehkranz im Fahrzeuginneren angeordnet ist. Auf diese Weise können Drehkranz und Waffe aus einer Schußposition, in der sich die Waffe oberhalb des Fahrzeugdachs befindet, in eine Ruheposition herabgeschwenkt werden, in der sich die Waffe innerhalb des Fahrzeugs befindet.

In dem Dokument GB-A-556 002 ist eine Einrichtung zur Befestigung einer Waffe an einem Flugzeug oder einem Fahrzeug beschrieben, bei welcher die Waffe auf einer Grundplatte befestigt ist, die aus einer Betriebsebene in eine tiefer und parallel zur Betriebsebene liegende Ruheebene abgesenkt werden kann.

Der Erfindung liegt die Aufgabe zu Grunde, die Möglichkeit zu schaffen, einen handelsüblichen ungepanzerten Kraftwagen, insbesondere einen Pkw mit einer Einrichtung zu versehen, mittels der eine leichte Maschinenwaffe auf dem Dach des Fahrzeugs angeordnet und so in das Fahrzeuginnere eingeschwenkt werden kann, daß die Waffe vollständig im Fahrzeug verschwindet. Das Ein- und Ausschwenken der Waffe sollte manuell und mit geringem Zeit- und Kraftaufwand durchführbar sein.

Die Lösung dieser Aufgabe erfolgt erfindungsgemäß mit den Merkmalen aus dem kennzeichnenden Teil des Patentanspruchs 1. Vorteilhafte Weiterbildungen der Erfindung sind in den Unteransprüchen beschrieben.

Wie weiter unten aus einem Ausführungsbeispiel hervorgeht, besteht der Grundgedanke der Erfindung darin, einen herkömmlichen Pkw umzurüsten, in dem in die Dachplatte des Fahrzeugs eine Öffnung eingeschnitten wird, die mittels eines Lukendeckels verschließbar ist und in der Öffnung ein Kugeldrehkranz angeordnet ist, an dem eine die Lafette der Waffe tragende Schwenkeinrichtung angeordnet ist, mittels der das ganze System, einschließlich Lafette und Waffe bei geöffneter Luke aus dem Fahrzeug heraus in eine Bereitschaftsposition geschwenkt werden kann, in der die Waffe von einer im Fahrzeug stehenden und mit dem Oberkörper aus der Öffnung herausragenden Bedienungsperson gehandhabt werden kann. Die Waffe kann ebenso aus dieser Bereitschaftsstellung mit wenigen Handgriffen wieder in das Innere des Fahrzeugs eingeschwenkt werden, wonach der Lukendeckel wieder geschlossen werden kann.

Im folgenden wird an Hand der beigefügten Zeichnungen ein Ausführungsbeispiel für eine Einrichtung nach der Erfindung näher erläutert.

In den Zeichnungen zeigen:
Fig. 1 in einer Seitenansicht eine Einrichtung zur Anordnung und zum Einschwenken einer leichten Waffe auf dem Dach eines Pkws;
Fig. 2 gegenüber Fig. 1 vergrößerter Darstellung die Dachöffnung des Pkws in Aufsicht mit der Einrichtung zur Anordnung und zum Einschwenken der Waffe mit montierter Waffe;
Fig. 3 in einer Darstellung analog Fig. 2 die Einrichtung nach Fig. 2 bei abgenommener Waffe;
Fig. 4 die Einrichtung zum Anordnen und Einschwenken der Waffe in Vorderansicht vom Lukeninneren aus gesehen im ausgeschwenkten Zustand ohne Waffe;
Fig. 5 in einer Darstellung analog Fig. 4 die Einrichtung zum Anordnen und Einschwenken der Waffe im in das Fahrzeuginnere hereingeschwenkten Zustand ohne Waffe;
Fig. 6 bis 9 einen Pkw mit einer Einrichtung zur Anordnung und zum Ein- und Ausschwenken einer Waffe in verschiedenen Positionen des Ausschwenkvorgangs der Waffe.

Die nachfolgend beschriebene Einrichtung ist an einem in Fig. 1 nur angedeuteten und aus den Fig. 6 bis 9 deutlicher hervorgehenden Pkw angeordnet, der eine Dachplatte 1 besitzt, in die eine kreisförmige Öffnung 2 eingearbeitet worden ist. Im Bereich dieser Öffnung sind zur Verstärkung der Dachplatte 1 Verstärkungselemente 4 und 5 eingebracht, die beispielsweise Teil eines geschweißten Käfigs aus dickwandigen Stahl-Rechteckprofilen sein können. Diese Verstärkungselemente 4 und 5 können im Bereich der Sicherheitsgurt-Befestigungsbohrungen der B-Säule und der C-Säule des Kraftfahrzeugs mit dem Fahrzeug verschraubt oder, wenn erforderlich, verschweißt sein. Mit diesen Verstärkungselementen 4 und 5 verschraubt ist ein unterhalb der Öffnung 2 und konzentrisch zu ihr angeordneter Kugeldrehkranz 3, an dessen bewegbarem Innenring 3.1 ein Lagerflansch 6 angeordnet ist, der vier nach unten in das Fahrzeuginnere weisende Laschen 7.1, 7.2, 7.3 und 7.4 aufweist, von denen in Fig. 1 nur eine sichtbar ist, die dort mit Bezugsziffer 7 bezeichnet ist. An jeder der Laschen ist mit seinem einen Ende ein Schwenkhebel 8, 9, 8.1, 9.1 befestigt. Die Form der Schwenkhebel kann Fig. 1 und insbesondere den Fig. 6 bis 9 entnommen werden. Sie sind in Richtung auf den Rand der Öffnung 2 abgebogen und jeweils in vertikalen zueinander parallelen Schwenkebenen schwenkbar, und ihre anderen Enden sind über Drehverbindungen mit einer Grundplatte 10 verbunden. Die Anordnung der Schwenkhebel und ihre Verbindung mit der Grundplatte und den Laschen ist derart, daß zwei Schwenkhebel, nämlich die Schwenkhebel 8 und 9 einerseits und die Schwenkhebel 8.1 und 9.1 andererseits, die jeweils nebeneinander angeordnet sind, ein Parallelogrammgestänge bilden. Hierzu sind, wie den Zeichnungen zu entnehmen, beispielsweise die inneren Enden der Schwenkhebel 8 und 8.1 an den Laschen 7.1 und 7.4 und die inneren Enden der beiden anderen Schwenkhebel 9 bzw. 9.1 etwas tieferliegend an den Laschen 7.2 und 7.3 angeordnet, während die äußeren Enden der Schwenkhebel 8 und 9 an der einen Seite der Grundplatte 10 in Abstand voneinander und die äußeren Enden der Schwenkhebel 8.1 und 9.1 an der anderen Seite der Grundplatte 10 im Abstand voneinander angeordnet sind. Mit diesen Parallelogrammgestängen entsteht eine geschlossene Parallelogrammführung, die ein Auf- und Abschwenken der Grundplatte 10 aus einer Stellung oberhalb des Fahrzeugdaches in eine Stellung im Fahrzeuginneren um einen sich bewegenden Drehpol erlaubt. Durch eine einstellbare Anschlagleiste 20 kann das Spiel der Grundplatte 10 gegenüber den Schwenkhebeln 8 und 9 reduziert werden.

Auf der Grundplatte 10 ist ein in Richtung parallel zu den Schwenkebenen verschiebbarer Schlitten 11 angeordnet, der an mit der Grundplatte 10 verbundenen Führungsstangen 12 und 12.1 geführt ist. An seiner Oberseite weist der Schlitten 11 eine Aufnahme 11.1 auf, in welcher ein Pivotzapfen 13 drehbar gelagert ist, an dessen freiem Ende eine Aufnahmegabel angeordnet ist, in der die Waffenaufnahme 14 in einer vertikalen Ebene schwenkbar montiert ist. Der Schlitten 11 wird gegenüber der Grundplatte 10 von zwei Gasdruckfedern 15 und 15.1 in seiner Position gehalten und kann mittels eines federbetätigten Rastbolzens in einer vorgegebenen Position arretiert werden.

Zum Gewichtsausgleich des Systems zusammen mit der Waffe und um das Ein-Ausschwenken zu erleichtern, dienen zwei Gaszugfedern 17 und 17.1, die zwischen der Grundplatte 10 und jeweils den inneren Enden der beiden zum Parallelogrammgestänge gehörenden Schwenkhebel 9 und 9.1 angeordnet sind. Die Anordnung dieser Gaszugfedern 17 und 17.1 ist insbesondere den Fig. 4 und 5 zu entnehmen. Zum Verriegeln der Einrichtung in der ausgeschwenkten Stellung dienen Verriegelungsvorrichtungen 18 und 18.1, durch welche das System in der ausgeklappten Stellung mittels zweier hinter die Schwenkhebel 8 und 8.1 einschwenkenden Schnellspannpratzen verriegelt wird.

In der Öffnung 2 ist am drehbaren Innenring 3.1 des Kugeldrehkranzes 3 gegenüber dem Bereich des Lagerflansches 6 ein Rückenpolster 19 für die Bedienungsperson angeordnet. Die Öffnung 2 ist mittels eines Lukendeckels 23 und einer in ihr angeordneten Dichtung 22 dicht verschließbar.

Der Ausklappvorgang der Waffe W aus dem Inneren des Fahrzeugs Pkw ist an Hand der Fig. 6 bis 9 erkennbar. Wie in Fig. 6 dargestellt, befindet sich die Waffe W bei geschlossenem Lukendeckel 23 vollständig im Inneren des Fahrzeugs.

Zum Ausschwenken der Waffe wird der Lukendeckel 23 entriegelt, hochgeklappt und nach hinten auf das Fahrzeugdach 1 abgelegt und dort wieder verriegelt. Die Waffenzurrung am Boden des Fahrzeugs wird gelöst und die Marschzurrung entriegelt. Die Waffe W wird am Griffstück nach hinten gezogen (s. Fig. 7) und schließlich nach oben durch die Öffnung 2 aus dem Fahrzeug nach 1 herausgeklappt (s. Fig. 8), bis sie ihre Endstellung gemäß Fig. 9 erreicht hat. In dieser Stellung wird das ganze System durch die Verriegelungseinrichtungen 18 und 18.1 verriegelt. An die Waffe W wird eine Munitionskastenhalterung mit eingelegten Munitionskasten M angesteckt und verriegelt. Nach dem Laden der Waffe und dem Lösen der Seiten- und Höhenzurrung ist das System feuerbereit.

Die die Waffe W handhabende Bedienungsperson steht aufrecht im Fahrzeug und stützt sich an den Rückenpolstern 19 ab und kann sich mit den Gurten 24 sichern. Das ganze aus Waffe W der Lafette und der Schwenkeinrichtung bestehende System kann über den Kugeldrehkranz 3 in einer horizontalen Ebene herumgefahren werden. Weiterhin kann die Waffe W um den Pivotzapfen 13 in Azimut und der Aufnahmegabel in Elevation mit einer möglichen Elevation von beispielsweise -10° bis 45° verschwenkt werden.

Zum Wiedereinschwenken wird nach erfolgter Seiten- und Höhenzurrung die Waffe W entladen, die Munitionskastenhalterung mit eingelegten Munitionskasten M entriegelt, abgenommen und im Fahrzeug verstaut. Das Gesamtsystem wird mittels der Verriegelungsvorrichtungen 18 und 18.1 entriegelt und die Waffe wird am Griffstück nach hinten gezogen und vom Fahrzeuginneren aus nach unten in das Fahrzeug eingeschwenkt. Die Waffe wird in die Waffenzurrung am Fahrzeugboden gedrückt, verzurrt und die Marschzurrung eingelegt. Der Lukendeckel 23 geschlossen und gezurrt. Das Fahrzeug ist marschbereit.

Die Kinematik der Schwenkhebel 8, 9, 8.1 und 9.1 kann so gewählt werden, daß eine in der Waffenaufnahme montierte Waffe mit dem Kaliber 0,50 durch eine Dachluke mit dem Innendurchmesser von 800mm aus- und eingeklappt werden kann. Nach Lösen einer nicht dargestellten arretierbaren Bremse ist die Drehung des gesamten Systems um n x 360° möglich.

## Patentansprüche

1. Kraftfahrzeug mit einer Einrichtung zur Anordnung einer eine leichte Waffe tragenden Lafette auf dem Dach eines ungepanzerten Kraftfahrzeugs, insbesondere eines Pkws, sowie zum Einschwenken von Lafette und Waffe in das Fahrzeuginnere, wobei
- im Dach (1) des Kraftfahrzeugs eine mittels eines Lukendeckels (23) verschließbare Öffnung (2) vorgesehen ist und in der Umgebung der Öffnung (2) die Dachplatte (1) verstärkende Bauelemente (4, 5) angeordnet sind, und
- die Waffe mittels eines Pivotzapfens (13) drehbar gelagert ist, an dessen freiem Ende eine Aufnahmegabel angeordnet ist, in der die Waffenaufnahme (14) in einer vertikalen Ebene schwenkbar montiert ist,
dadurch gekennzeichnet, daß an den verstärkenden Bauelementen (4, 5) unterhalb der Öffnung (2) und konzentrisch zu ihr ein Kugeldrehkranz (3) befestigt ist, an dessen drehbarem Innenring (3.1) ein Lagerflansch (6) fest angeordnet ist, der vier nach unten ins Fahrzeuginnere weisende Laschen (7, 7.1, 7.2, 7.3, 7.4) besitzt, an denen vier Schwenkhebel (8, 9, 8.1, 9.1) mit ihrem einen Ende schwenkbar befestigt sind, wobei die in Richtung auf den Öffnungsrand hin abgebogenen Schwenkhebel in vertikalen, zueinander parallelen Schwenkebenen schwenkbar sind und jeweils zwei der Schwenkhebel (8, 9; 8.1, 9.1) nebeneinander angeordnete Parallelogrammgestänge bilden und mit ihrem anderen Ende über eine Drehverbindung an einer Grundplatte befestigt sind, auf der ein in Richtung parallel zu den Schwenkebenen verschiebbarer Schlitten (11) angeordnet ist, auf dem der Pivotzapfen (13) drehbar gelagert ist.

2. Einrichtung nach Anspruch 1 dadurch gekennzeichnet, daß der Schlitten (11) an mit der Grundplatte (10) verbundenen Führungsstangen (12, 12.1) geführt ist.

3. Einrichtung nach Anspruch 1 oder 2 dadurch gekennzeichnet, daß der Schlitten (11) gegenüber der Grundplatte (10) von zwei Gasdruckfedern (15, 15.1) in seiner Position gehalten wird.

4. Einrichtung nach einen der Ansprüche 1 bis 3 dadurch gekennzeichnet, daß der Schlitten (11) auf der Grundplatte (10) durch einen federbetätigten Rastbolzen (16) in einer vorgegebenen Position arretierbar ist.

5. Einrichtung nach einen der Ansprüche 1 bis 4 dadurch gekennzeichnet, daß zum Gewichtsausgleich der in das Fahrzeuginnere einschwenkbaren Teile der Einrichtung, einschließlich Waffe und Lafette, zwei Gaszugfedern (17, 17.1) dienen, die zwischen die Grundplatte (10) und jeweils das innere Ende eines der das Parallelogrammgestänge bildenden Schwenkhebel (9, 9.1) angeordnet sind.

6. Einrichtung nach einen der Ansprüche 1 bis 5 gekennzeichnet durch eine die Parallelogrammgestänge in der nach außen geschwenkten Stellung verriegelnde einschwenkbare Verriegelungsvorrichtung (18, 18.1).

7. Einrichtung nach einen der Ansprüche 1 bis 6 gekennzeichnet durch eine in der Öffnung (2) an drehbarem Innenring (3.1) des Kugeldrehkranzes (3) gegenüber dem Bereich des Lagerflansches (6) angeordnetes Rückenpolster (19).

## Claims

1. Motor vehicle having a device for mounting a cradle carrying a light weapon on the roof of an unarmoured motor vehicle, in particular a cross-country car, and for pivoting in the cradle and weapon into the vehicle interior, wherein
- in the roof (1) of the motor vehicle an aperture (2) closable by means of a skylight cover (23) is provided and structural elements (4, 5) reinforcing the roof panel (1) are provided in the region of the aperture (2), and
- the weapon is rotatably mounted by means of a pivot pin (13), on whose free end a receiving fork is provided in which the weapon seat (14) is pivotably mounted in a vertical plane,
characterised in that on the reinforcing structural elements (4, 5) below the aperture (2) and concentric thereto a ball rotary crown (3) is fixed, on whose rotary inner ring (3.1) a bearing flange (6) is rigidly disposed, which has four plates (7, 7.1, 7.2, 7.3, 7.4) pointing down into the vehicle interior, on which four pivot levers (8, 9, 8.1, 9.1) are pivotably fixed with their one end, wherein the pivot levers bent back in the direction of the aperture edge are pivotable in vertical mutually parallel pivot planes and each two pivot levers (8, 9; 8.1, 9.1) form adjacent parallelogram linkages and with their other end are fixed via a rotary connection to a base plate, on which a slide (11) is provided which is displaceable in the direction parallel to the pivotal planes and on which the pivot pin (13) is rotatably mounted.

2. Device according to claim 1, characterised in that the slide (11) is guided on guide rods (12, 12.1) connected to the base plate (10).

3. Device according to claim 1 or 2, characterised in that the slide (11) is held in its position relative to the base plate (10) by two gas pressure springs (15, 15.1).

4. Device according to one of claims 1 to 3, characterised in that the slide (11) is lockable in a predetermined position on the base plate (10) by a spring-actuated locking bolt (16).

5. Device according to one of claims 1 to 4, characterised in that to counterbalance the parts of the device pivotable into the vehicle interior, including the weapon and cradle, two gas draw springs (17, 17.1) are provided, which are disposed between the base plate (10) and respectively the inner end of a pivot lever (9, 9.1) forming the parallelogram linkage.

6. Device according to one of claims 1 to 5, characterised by a pivotable bolt device (18, 18.1) for bolting the parallelogram linkage in the pivoted-out position.

7. Device according to one of claims 1 to 6, characterised by a padded back rest (19) disposed in the aperture (2) on a rotary inner ring (3.1) of the ball rotary crown (3) opposite the region of the bearing flange (6).

## Revendications

1. Véhicule automobile équipé d'un dispositif comprenant des moyens de montage d'un affût qui porte une arme légère dans le toit d'un véhicule non blindé, en particulier d'une voiture tout terrain, d'une part, et des moyens de repliage de l'affût et de l'arme dans l'intérieur du véhicule, d'autre part, selon lequel :
- le toit (1) du véhicule automobile est muni d'une ouverture (2) pouvant être fermée par une trappe (23) et des éléments de construction (4, 5) aménagés dans l'environnement de cette ouverture (2) pour renforcer la plaque du toit (1) et
- l'arme est montée de façon à pouvoir tourner sur un pivot (13) à l'extrémité libre duquel est disposé une chape utilisée comme support (14) de l'arme de façon à permettre à cette dernière de pivoter dans le sens vertical,
caractérisé par le fait qu'une couronne pivotante à billes (3) est fixée sur les éléments de renforcement (4, 5) montés au-dessous de l'ouverture (2) et de façon concentrique par rapport à cette ouverture, une bride support (6) étant montée de manière solidaire sur la bague tournante intérieure (3.1) de ladite couronne, cette bride étant munie de quatre languettes (7.1, 7.2, 7.3, 7.4) orientées vers le bas et vers l'intérieur du véhicule, quatre leviers pivotants 8, 9, 8.1, 9.1) étant fixés à leurs extrémités libres sur ces quatre languettes et repliés vers le bord de l'ouverture de façon à pouvoir pivoter sur des plans verticaux parallèles les uns par rapport aux autres, deux leviers pivotants (8, 9 ; 8.1, 9.1) constituant chaque fois l'une des deux tringleries juxtaposées en forme de parallélogramme, et en ce que leurs autres extrémités sont fixées, par un assemblage rotatif, sur une plaque de base sur laquelle est disposé un chariot (11) pouvant être déplacé parallèlement auxdits plans de pivotement, le pivot (13) étant monté sur ladite plaque de base de façon à pouvoir tourner.

2. Dispositif selon la revendication 1, caractérisé par le fait que le chariot (11) est guidé par des barres de guidage (12, 12.1) reliées à la plaque de base (10).

3. Dispositif selon la revendication 1 ou 2, caractérisé par le fait que le chariot (11) est maintenu dans sa position par rapport à la plaque de base (10) par deux amortisseurs pneumatiques (15, 15.1).

4. Dispositif selon l'une quelconque des revendications 1 à 3, caractérisé par le fait que le chariot (11) peut être bloqué dans une position donnée sur la plaque de base (10) par une goupille d'encliquetage (16) actionnée par un ressort.

5. Dispositif selon l'une quelconque des revendications 1 à 4, caractérisé par le fait que deux amortisseurs pneumatiques de traction (17, 17.1) sont utilisés pour compenser la masse de la partie du système sorti de l'intérieur du véhicule, y compris l'arme et l'affût, ces amortisseurs pneumatiques étant disposés entre la plaque de base (10) et les leviers pivotants (9, 9.1) constituant l'extrémité intérieure de l'une des deux tringleries en forme de parallélogramme.

6. Dispositif selon l'une quelconque des revendications 1 à 5, caractérisé par un dispositif pivotant de verrouillage (18, 18.1) verrouillant les tringleries en forme de parallélogramme comme lorsque ces dernières sont pivotées vers l'extérieur.

7. Dispositif selon l'une quelconque des revendications 1 à 6, caractérisé par un coussin de dos (19) disposé dans l'ouverture (2) au niveau de la bague intérieure pivotante (3.1) de la couronne pivotante à billes (3) en face de la zone de la bride (6).
